# EUROPÄISCHE PATENTSCHRIFT

(11) **EP 3 601 077 B1**
(45) Veröffentlichungstag und Bekanntmachung des Hinweises auf die Patenterteilung: **30.06.2021**
(21) Anmeldenummer: 18703770.0
(22) Anmeldetag: 06.02.2018
(51) Int. Cl.: B65D 19/44, B65D 85/48

(54) **STAPELBARES LAGERGESTELL**
STACKABLE STORAGE RACK
CASIER DE STOCKAGE EMPILABLE

(30) Priorität: 29.03.2017 DE 102017106710
(43) Veröffentlichungstag der Anmeldung: 05.02.2020
(73) Patentinhaber: Vollmayer, Robert, 88529 Zwiefalten (DE)
(72) Erfinder: Vollmayer, Robert, 88529 Zwiefalten (DE)
(74) Vertreter: DREISS Patentanwälte PartG mbB
(86) Internationale Anmeldenummer: PCT/EP2018/052897
(87) Internationale Veröffentlichungsnummer: WO 2018/177633

(56) Entgegenhaltungen:
- DE-A1- 1 761 869
- DE-A1- 19 739 484
- DE-U- 1 989 777
- DE-U1- 9 216 431
- FR-A- 1 150 967
- US-A- 4 204 617

## Beschreibung

Die Erfindung betrifft eine Vorrichtung für den Transport und/oder die Lagerung von, insbesondere plattenartigen, Gütern nach dem Oberbegriff des Anspruchs 1. Derartige Vorrichtungen werden auch als Lagergestelle bezeichnet.

Bekannt sind Lagergestelle mit beispielsweise U-förmigem Querschnitt. Diese Vorrichtungen bzw. Lagergestelle weisen üblicherweise einen im Wesentlichen horizontal erstreckten Auflageabschnitt und einen bzw. mehrere seitliche sich im Wesentlichen vertikal erstreckende Stützabschnitte auf. Die zu lagernden oder transportierenden Güter werden bei Benutzung des Lagergestells bzw. der Vorrichtung auf dem Auflageabschnitt abgelegt und sind gegen ein seitliches Verrutschen bzw. Herabfallen durch den Stützabschnitt gesichert. Ein Problem bei derartigen Vorrichtungen, wie sie aus dem Stand der Technik bekannt sind, ist, dass die Vorrichtungen, wenn sie nicht verwendet werden, viel Lagerraum benötigen. Das DE 92 16 431 U1 beschreibt ein Transportgestell für flächige Gegenstände. Aus der DE 1 761 869 A1 ist eine Vorrichtung für die Einlagerung und den Transport von zerbrechlichen Platten, beispielsweise Glasplatten, bekannt. Die FR 1 150 967 A beschreibt ein Stapelgestell. Aus der DE 197 39 484 A1 ist ein stapelbare Flaschenträger aus Kunststoff bekannt. Schließlich offenbart das DE 19 89 777 U ein Transportgestell für plattenförmige Gegenstände. Die US 4 204 617 A beschreibt einen Flaschenträger, mit dem eine Person eine Mehrzahl von Flaschen tragen kann.

Es ist daher Aufgabe der vorliegenden Erfindung, eine Vorrichtung für den Transport und/oder die Lagerung von insbesondere plattenartigen Gütern, beispielsweise von Schalungsplatten zur Herstellung von Betonschalungen, bereitzustellen, die sich platzsparend lagern lässt. Diese Aufgabe wird durch eine Vorrichtung gemäß Anspruch 1 gelöst.

Die erfindungsgemäße Vorrichtung ist in einfacher Art und Weise stapelbar, wobei die gestapelten Vorrichtungen durch die Aufnahme des Stützabschnitts der einen Vorrichtung in dem Aufnahmebereich der anderen Vorrichtung an einem Verrutschen gegeneinander gehindert sind. Außerdem lassen sich die gestapelten Vorrichtungen durch die sich verjüngende Ausgestaltung des Aufnahmebereichs und des Stützabschnitts in einfacher Weise voneinander abheben, ohne miteinander zu verkanten. Schließlich ist es mit den erfindungsgemäßen Vorrichtungen sogar möglich, diese aufeinander zu stapeln, wenn sie teilweise mit Gütern beladen sind.

Mit dem Aufnahmebereich ist vorliegend also ein Bereich gemeint, der derart ausgebildet ist, dass dann, wenn ein korrespondierender Stützabschnitt in ihm aufgenommen ist, er diesen derart kontaktiert, dass zwei aufeinander abgestapelte gleichartige Vorrichtungen an einem Verrutschen relativ zueinander gehindert sind.

Hierzu ist der Aufnahmebereich derart ausgebildet, dass er den entsprechend aufgenommenen Stützabschnitt aus wenigstens zwei unterschiedlichen Richtungen kontaktiert. Der Stützabschnitt umfasst zwei Pfeilerelemente, die jeweils ein sich in vertikaler Richtung verjüngendes C-Profil umfassen (dessen Weite also nach oben kleiner wird). Die Pfeilerelemente sind zum Auflageabschnitt hin und aufeinander zu geneigt, gleichartig aufgebaut bzw. ausgestaltet und um 180° um die vertikale Richtung rotiert zueinander ausgerichtet bzw. spiegelbildlich angeordnet.

Der Auflageabschnitt weist eine Auflagefläche auf, die gegenüber der horizontalen Richtung zum Stützabschnitt hin geneigt verläuft. Durch die Neigung der Auflagefläche hin zum Stützabschnitt liegen die abgestapelten Güter quasi stets am Stützabschnitt an und sind an einem Verrutschen effizient gehindert. Selbst bei starken Erschütterungen fallen die abgestapelten Güter nicht von der Vorrichtung herab, sondern werden durch den Stützabschnitt stabilisiert. Die Auflagefläche ist bei dieser Ausführungsform also quasi abschüssig zum Stützabschnitt hin ausgebildet.

Bevorzugt ist außerdem eine Ausführungsform der Vorrichtung, bei der sich der Stützabschnitt und der Aufnahmebereich jeweils in wenigstens zwei in vertikaler Richtung verlaufenden Ebenen verjüngen. Hierdurch wird erreicht, dass mehrere Vorrichtungen, wenn sie sich im gestapelten Zustand befinden, besonders stabil aufeinander abgestapelt sind und sich dennoch in einfacher Art und Weise voneinander abheben bzw. lösen lassen.

Von Vorteil ist auch, wenn die Verjüngung des C-Profils wenigstens 1°, insbesondere wenigstens 1,5°, insbesondere wenigstens 2°, vorzugsweise und höchstens 5°, insbesondere höchstens 4°, insbesondere höchstens 3°, gegenüber der vertikalen Richtung beträgt. Hierdurch wird eine besonders hohe Stabilität der Vorrichtung bei gleichzeitig vorteilhaften Stapeleigenschaften gewährleistet.

Eine weitere Ausführungsform der erfindungsgemäßen Vorrichtung kennzeichnet sich dadurch, dass die Neigung des Pfeilerelements wenigstens 1°, insbesondere wenigstens 1,5°, insbesondere wenigstens 2°, vorzugsweise und höchstens 5°, insbesondere höchstens 4°, insbesondere höchstens 3°, gegenüber der vertikalen Richtung beträgt. Durch die eben beschriebene Neigung des Pfeilerelements lassen sich zum einen mehrere erfindungsgemäße Vorrichtungen in einfacher Weise aufeinander aufsetzen und damit platzsparend stapeln. Zum anderen wird durch diese Neigung die Stabilität der Vorrichtung erhöht.

In einer bevorzugten Ausführungsform der erfindungsgemäßen Vorrichtung sind die Pfeilerelemente an gegenüberliegenden Querseiten des Auflageabschnitts angeordnet. Hierdurch wird die gesamte Breite des Auflageabschnitts zur Ausführung des Stützabschnitts ausgenutzt und die Vorrichtung bietet eine möglichst große Aufnahmekapazität und hohe Stabilität.

Bevorzugt ist auch, wenn der Stützabschnitt zwei Pfeilerelemente umfasst, die über eine, vorzugsweise in horizontaler Richtung verlaufende, Strebe miteinander verbunden sind. Hierdurch wird die Stabilität der erfindungsgemäßen Vorrichtung erhöht und außerdem werden auf der Vorrichtung abgelegte Güter zusätzlich stabilisiert.

Die Neigung eines Pfeilerelements gegenüber der vertikalen Richtung beträgt wenigstens 1°, insbesondere wenigstens 1,5°, insbesondere wenigstens 2°, vorzugsweise und höchstens 5°, insbesondere höchstens 4°, insbesondere höchstens 3°. Die Stapelbarkeit der Vorrichtung wird hierdurch verbessert und ihre Stabilität verbessert.

In einer bevorzugten Ausführungsform beträgt die Neigung der Auflagefläche wenigstens 1°, insbesondere wenigstens 1,5°, insbesondere wenigstens 2°, vorzugsweise und höchstens 5°, insbesondere höchstens 4°, insbesondere höchstens 3°, gegenüber der horizontalen Richtung.

Bevorzugterweise entspricht die Neigung der Auflagefläche bzw. der Auflageflächen der Verjüngung des Stützabschnitts. Anders ausgedrückt, bevorzugt ist, wenn die Auflageflächen in einem Winkel von 90° zu einer Außenkontur des Stützabschnitts verlaufen. Damit können Güter besonders stabil auf der Vorrichtung abgelegt werden.

Bevorzugt ist auch, dass der Auflageabschnitt zwei, vorzugsweise gleichartig geneigt verlaufende, Auflageflächen auf gegenüberliegenden Seiten des Stützabschnitts aufweist. Hierdurch kann die Vorrichtung beispielsweise über den Stützabschnitt angehoben werden und die auf der Vorrichtung liegenden Lasten können vorteilhaft verteilt angeordnet werden. Außerdem ergibt sich hierdurch eine stabilisierende Wirkung, wenn Lasten von beiden Seiten auf dem Stützabschnitt anliegen.

Vorzugsweise weist der Stützabschnitt eine, vorzugsweise zwei Befestigungseinrichtungen, bspw. Ösen oder Haken, zur Befestigung des Stützabschnitts an einem Kran auf. Diese Befestigungseinrichtung oder Befestigungseinrichtungen ist bzw. sind vorteilhafterweise an den oberen Enden ggf. vorhandener Pfeilerelemente angeordnet.

Von Vorteil ist auch, wenn der Auflageabschnitt eine Rahmenkonstruktion, insbesondere aus C-Profilen, umfasst. Hierdurch wird der Auflageabschnitt besonders stabil.

Vorteilhafterweise weist die Auflagefläche bzw. die Auflageflächen Durchbrüche auf. Dabei ist es besonders bevorzugt, wenn die Auflagefläche durch die ggf. vorhandene Rahmenkonstruktion gebildet wird und ansonsten weitestgehend aus Durchbruch besteht. Die Rahmenkonstruktion bildet bei dieser Variante also den tragenden Teil der Auflagefläche. Hierdurch wird der Auflageabschnitt besonders stabil bei gleichzeitig leichtgewichtiger Ausführung. Außerdem lässt sich ein derartiger Auflageabschnitt kostengünstig herstellen.

Vorteilhafterweise weist der Auflageabschnitt Einschuböffnungen für einen Gabelträger, bspw. eines Gabelstaplers, und/oder eine Spanngurtbefestigungseinrichtung, vorzugsweise in Form einer Spanngurtöffnung, zur Anbringung eines Spanngurts auf. Hierdurch kann die Vorrichtung in einfacher Weise mit einem Gabelstapler oder einem Hubwagen angehoben werden und über die Spanngurtbefestigungseinrichtung kann ein Spanngurt in einfacher Weise an der Vorrichtung befestigt werden, und die auf der Vorrichtung abgelegten Güter können gegen ein Herabfallen gesichert werden.

Im Sinne der Erfindung ist auch ein System aus einer ersten und einer zweiten Vorrichtung der vorhergehend beschriebenen Art, wobei der Stützabschnitt der ersten Vorrichtung komplementär zum Aufnahmebereich der zweiten Vorrichtung ausgebildet ist.

Vorzugsweise ist die Vorrichtung unter Verwendung eines metallischen Werkstoffs, insbesondere Stahl, hergestellt. Bevorzugt ist, wenn die Vorrichtung aus einem metallischen Werkstoff, insbesondere Stahl, besteht.

Vorzugsweise hat der Stützabschnitt eine Höhe von wenigstens 0,5m. Vorzugsweise hat der Auflageabschnitt eine Breite von wenigstens 1m. Vorzugsweise hat der Auflageabschnitt eine Länge von wenigstens 1,25m.

Weitere Merkmale, Anwendungsmöglichkeiten und Vorteile der Erfindung ergeben sich aus der nachfolgenden Beschreibung eines Ausführungsbeispiels der Erfindung, das anhand der Zeichnung erläutert wird, wobei die Merkmale sowohl in Alleinstellung als auch in unterschiedlichen Kombinationen für die Erfindung wesentlich sein können, ohne dass hierauf nochmals explizit hingewiesen wird. Es zeigen:
- Figur 1: eine perspektivische Darstellung einer erfindungsgemäßen Vorrichtung;
- Figur 2: eine Draufsicht auf die Vorrichtung aus Figur 1;
- Figur 3: eine Frontansicht auf die Vorrichtung aus Figur 1;
- Figur 4: eine Seitenansicht auf die Vorrichtung aus Figur 1;
- Figur 5: mehrere Darstellungen eines Teilbereichs der Vorrichtung aus Figur 1;
- Figur 6: mehrere Darstellungen eines weiteren Teilbereichs der Vorrichtung aus Figur 1;
- Figur 7: mehrere Darstellungen eines weiteren Teilbereichs der Vorrichtung aus Figur 1;
- Figur 8: eine Seitenansicht auf mehrere Vorrichtungen ähnlich der in Figur 1 gezeigten Vorrichtung;
- Figur 9: eine Frontansicht auf mehrere Vorrichtungen ähnlich der in Figur 1 gezeigten Vorrichtung;
- Figur 10: eine Seitenansicht auf mehrere Vorrichtungen ähnlich der in Figur 1 gezeigten Vorrichtung; und
- Figur 11: eine Seitenansicht einer beladenen Vorrichtungen ähnlich der in Figur 1 gezeigten Vorrichtung.

In den folgenden Figuren tragen sich entsprechende Bauteile und Elemente gleiche Bezugszeichen. Der besseren Übersichtlichkeit wegen sind nicht in allen Figuren sämtliche Bezugszeichen wiedergegeben.

In Figur 1 trägt eine erfindungsgemäße Vorrichtung für den Transport und/oder die Lagerung von insbesondere plattenartigen Gütern, beispielsweise von Schalungsplatten für die Herstellung einer Betonschalung im Hoch- und Tiefbau, insgesamt das Bezugszeichen 10. Die Vorrichtung umfasst einen sich im Wesentlichen horizontal erstreckenden Auflageabschnitt 12 und einen sich im Wesentlichen vertikal erstreckenden Stützabschnitt 14.

Der Stützabschnitt 14 umfasst ein erstes Pfeilerelement 16 und ein zweites Pfeilerelement 18. Die Pfeilerelemente 16, 18 sind über eine in horizontaler Richtung 21 verlaufende Strebe 20 miteinander verbunden.

Die Pfeilerelemente 16, 18 sind gleichartig bzw. vorliegend identisch aufgebaut und um 180° um eine vertikale Richtung 22 rotiert zueinander ausgerichtet und insoweit spiegelbildlich angeordnet.

Die Pfeilerelemente 16, 18 sind jeweils durch sich in vertikaler Richtung 22 verjüngende C-Profile 24 ausgebildet. Die Pfeilerelemente 16, 18 bzw. die sie bildenden C-Profile 24 sind mit ihren geöffneten Seiten 26 aufeinander zu ausgerichtet und aufeinander zu bzw. zum Auflageabschnitt 12 hin geneigt ausgebildet und angeordnet. Dabei beträgt die Neigung α der Pfeilerelemente 16, 18 vorliegend α = 2°, siehe Figur 3. Dementsprechend beträgt die Verjüngung des Stützabschnitts in der Ebene der Neigung α = 2°. Die Verjüngung der Weite der C-Profile 24 beträgt vorliegend β = 2°, wie in Figur 5 skizziert. Dementsprechend beträgt die Verjüngung des Stützabschnitts in der Ebene der Verjüngung der C-Profile 24 β = 2°.

Die geöffneten Seiten 26 der C-Profile 24 sowie der Zwischenraum, der sich zwischen den Pfeilerelementen 16 und 18 erstreckt, bilden einen Aufnahmebereich 28. Der Aufnahmebereich 28 dient zur Aufnahme eines weiteren gleichartigen Stützabschnitts 14 einer weiteren gleichartigen Vorrichtung 10. Diese Aufnahme eines weiteren gleichartigen Stützabschnitts 14 im Aufnahmebereich 28 ist anhand mehrerer aufeinander abgestapelter Vorrichtungen in den Figuren 8-10 gezeigt. Dabei ist in Figur 10 der Stapelvorgang angedeutet.

Durch die Verjüngung der C-Profile 24 sowie die Neigung der C-Profile 24 bzw. der Pfeilerelemente 16, 18 verjüngen sich der Stützabschnitt 14 und der Aufnahmebereich 28 in vertikaler Richtung 22. Damit ist bezogen auf den Aufnahmebereich 28 gemeint, dass vom Auflageabschnitt 12 aus in vertikaler Richtung 22 gesehen eine lichte Weite des Aufnahmebereichs 28 wenigstens in einer zur vertikalen Richtung orthogonalen Richtung, vorliegend in beiden zur vertikalen Richtung orthogonalen Richtungen, abnimmt.

In ähnlicher Weise wie der Aufnahmebereich 28 verjüngt sich der Stützabschnitt 14, wobei beim Stützabschnitt 14 dessen Außenmaß und nicht dessen lichte Weite wenigstens in einer zur vertikalen Richtung orthogonalen Richtung, vorliegend in beiden zur vertikalen Richtung orthogonalen Richtungen, abnimmt.

Diese Verjüngung von Stützabschnitt 14 und Aufnahmebereich 28 in vertikaler Richtung ist dabei in einer ersten Ebene durch die Verjüngung β der C-Profile 24 bzw. deren lichter Weite gegeben und in einer zweiten Ebene durch die Neigung α der Pfeilerelemente 16, 18 bzw. der sie bildenden C-Profile 24 zum Auflageabschnitt 12 hin.

Nachfolgend wird der Auflageabschnitt 12 näher beschrieben. Der Auflageabschnitt 12 weist zwei Auflageflächen 34 auf. Die Auflageflächen 34 sind dabei nicht durchgängig ausgebildet, sondern durch die Oberseite 36 einer Rahmenkonstruktion 38 und Durchbrüche 39 ausgebildet.

Die Auflageflächen 34 sind gleichartig geneigt und auf gegenüberliegenden Seiten des Stützabschnitts 14 angeordnet. Die Auflageflächen 34 des Auflageabschnitts 12 sind jeweils zum Stützabschnitt 14 hin geneigt. Die Neigung der Auflageflächen 34 beträgt vorliegend jeweils y= 2° bzw. η = 2° gegenüber der horizontalen Richtung, wie in Figur 6 und 7 illustriert.

Die Rahmenkonstruktion 38 weist jeweils zwei Längselemente 40 und zwei Querelemente 42 auf, die jeweils weitestgehend als C-Profile ausgebildet sind. Dabei weisen diese C-Profile entsprechend der Neigung der Auflageflächen 34 y= 2° bzw. η = 2° geneigte Oberseiten auf, wie in Figur 6 und 7 illustriert. Die Oberseiten sind dabei jeweils zum Stützabschnitt 14 hin geneigt.

In den Figuren 5, 6 und 7 ist jeweils ein Pfeilerelement 16, ein Querelement 42 und ein Längselement 40 im Detail und einzeln in verschiedenen Ansichten gezeigt.

Die Rahmenkonstruktion 38 umfasst außerdem zwei in horizontaler Richtung 21 verlaufende Verstärkungsstreben 44. Die Pfeilerelemente 16 und 18 des Stützabschnitts 14 sind an den Querelementen 42 bzw. an Querseiten 45 des Auflageabschnitts 12 angeordnet.

Die Längselemente 40 weisen jeweils zwei Einschuböffnungen 46 für einen Gabelträger auf sowie eine Spanngurtbefestigungseinrichtung 48, die als Spanngurtöffnung ausgeführt ist. An den oberen Enden der Pfeilerelemente 16 und 18 sind Befestigungseinrichtungen 50 für einen Kran in Form von Öffnungen angeordnet. Alternativ könnten auch Ösen eingesetzt werden.

In den Figuren 8 bis 10 ist die Abstapelung mehrerer gleichartiger Vorrichtungen 10 aufeinander gezeigt. Dabei ist im abgestapelten Zustand jeweils der Stützabschnitt 14 der jeweils unteren Vorrichtung 10 im Aufnahmebereich 28 der jeweils oberen Vorrichtung 10 aufgenommen. Mit dem Begriff "aufgenommen" ist dabei gemeint, dass der aufgenommene Stützabschnitt 14 im aufnehmenden Aufnahmebereich 28 derart angeordnet ist, dass er diesen kontaktiert und durch diesen Kontakt an einer Relativbewegung zum Aufnahmebereich 28 in zur vertikalen Richtung 22 orthogonalen Richtung gehindert ist. In vertikaler Richtung 22 lassen sich die einzelnen Vorrichtungen 10 jedoch relativ zueinander bewegen und voneinander abheben.

In Figur 11 ist gezeigt, wie mehrere Schalungsplatten 52 auf den Auflageflächen 34 des Auflageabschnitts 12 aufliegen. Durch die Neigung der Auflageflächen 34 zum Stützabschnitt 14 hin liegen die Schalungsplatten 52 an diesem an und werden durch diesen gestützt.

Wie in Figur 11 gut zu erkennen ist, entspricht die Neigung y der Auflageflächen 34 der Verjüngung β des Stützabschnitts 14. Anders ausgedrückt: in der gezeigten bevorzugten Ausführungsform verlaufen die Auflageflächen 34 in einem Winkel ε von 90° zu einer Außenkontur 54 des Stützabschnitts 14. Damit können die Schalungsplatten 52 besonders stabil auf der Vorrichtung 10 abgelegt werden.

## Patentansprüche

1. Vorrichtung (10) für den Transport und/oder die Lagerung von, insbesondere plattenartigen, Gütern (52) mit einem sich im Wesentlichen horizontal erstreckenden Auflageabschnitt (12) und mit einem sich im Wesentlichen vertikal erstreckenden Stützabschnitt (14), wobei der Stützabschnitt (14) einen Aufnahmebereich (28) zur Aufnahme eines weiteren gleichartigen Stützabschnitts (14) einer weiteren Vorrichtung (10) umfasst, wobei der Stützabschnitt (14) und der Aufnahmebereich (28) jeweils derart ausgebildet sind, dass sie sich in vertikaler Richtung (22) vom Auflageabschnitt (12) weg verjüngen, und wobei der Auflageabschnitt (12) eine Auflagefläche (34) aufweist, die gegenüber der horizontalen Richtung (21) zum Stützabschnitt (14) hin geneigt verläuft, **dadurch gekennzeichnet, dass** der Stützabschnitt (14) zwei Pfeilerelemente (16, 18) umfasst, die gleichartig aufgebaut sind und um 180° um die vertikale Richtung (22) rotiert zueinander ausgerichtet angeordnet sind, dass die Pfeilerelemente (16, 18) jeweils ein sich in vertikaler Richtung (22) verjüngendes C-Profil (24) umfassen, und dass die Pfeilerelemente (16, 18) zum Auflageabschnitt (12) hin und aufeinander zu geneigt sind.

2. Vorrichtung nach Anspruch 1, **dadurch gekennzeichnet, dass** die Verjüngung (β) des C-Profils wenigstens 1°, insbesondere wenigstens 1,5°, insbesondere wenigstens 2°, vorzugsweise und höchstens 5°, insbesondere höchstens 4°, insbesondere höchstens 3°, gegenüber der vertikalen Richtung (22) beträgt.

3. Vorrichtung nach einem der vorangegangenen Ansprüche, **dadurch gekennzeichnet, dass** die Neigung (α) der Pfeilerelemente (16, 18) wenigstens 1°, insbesondere wenigstens 1,5°, insbesondere wenigstens 2°, vorzugsweise und höchstens 5°, insbesondere höchstens 4°, insbesondere höchstens 3°, gegenüber der vertikalen Richtung (22) beträgt.

4. Vorrichtung nach einem der vorangegangenen Ansprüche, **dadurch gekennzeichnet**, die Pfeilerelemente (16, 18) an gegenüberliegenden Querseiten (45) des Auflageabschnitts (12) angeordnet sind.

5. Vorrichtung nach einem der vorangegangenen Ansprüche, **dadurch gekennzeichnet, dass** die Pfeilerelemente (16, 18) über eine, vorzugsweise in horizontaler Richtung verlaufende, Strebe (20) miteinander verbunden sind.

6. Vorrichtung nach einem der vorangegangenen Ansprüche, **dadurch gekennzeichnet, dass** die Neigung der Auflagefläche (34) wenigstens 1°, insbesondere wenigstens 1,5°, insbesondere wenigstens 2°, vorzugsweise und höchstens 5°, insbesondere höchstens 4°, insbesondere höchstens 3°, gegenüber der horizontalen Richtung (21) beträgt.

7. Vorrichtung nach einem der vorangegangenen Ansprüche, **dadurch gekennzeichnet, dass** der Auflageabschnitt (12) zwei, vorzugsweise gleichartig geneigt verlaufende, Auflageflächen (34) auf gegenüberliegenden Seiten des Stützabschnitts (14) aufweist.

8. Vorrichtung nach einem der vorangegangenen Ansprüche, **dadurch gekennzeichnet, dass** der Auflageabschnitt (12) eine Rahmenkonstruktion (38), insbesondere aus C-Profilen, umfasst.

9. Vorrichtung nach einem der vorangegangenen Ansprüche, **dadurch gekennzeichnet, dass** die Auflagefläche(n) (34) in einem Winkel ε von 90° zu einer Außenkontur (54) des Stützabschnitts (14) verläuft bzw. verlaufen.

## Claims

1. Device (10) for transporting and/or storing in particular plate-like articles (52), with a substantially horizontally extending bearing portion (12) and a substantially vertically extending supporting portion (14), wherein the supporting portion (14) comprises a receiving region (28) for receiving a further identical supporting portion (14) of a further device (10), wherein the supporting portion (14) and the receiving region (28) are each configured such that they taper away from the bearing portion (12) in a vertical direction (22), and wherein the bearing portion (12) has a bearing face (34) which runs towards the supporting portion (14) at an incline with respect to the horizontal direction (21), **characterised in that** the supporting portion (14) has two pillar elements (16, 18) of identical structure and oriented rotated by 180° about the vertical direction (22) relative to one another, and that the pillar elements (16, 18) each comprise a C-shaped profile (24) tapering in the vertical direction (22), and that the pillar elements (16, 18) are inclined towards the bearing portion (12) and towards one another.

2. Device according to claim 1, **characterised in that** the taper (β) of the C-shaped profile is at least 1°, in particular at least 1.5°, in particular at least 2°, preferably and at most 5°, in particular at most 4°, in particular at most 3° with respect to the vertical direction (22).

3. Device according to any of the preceding claims, **characterised in that** the inclination (α) of the pillar elements (16, 18) is at least 1°, in particular at least 1.5°, in particular at least 2°, preferably and at most 5°, in particular at most 4°, in particular at most 3° with respect to the vertical direction (22).

4. Device according to any of the preceding claims, **characterised in that** the pillar elements (16, 18) are arranged on opposite transverse sides (45) of the bearing portion (12).

5. Device according to any of the preceding claims, **characterised in that** the pillar elements (16, 18) are connected together via a web (20), preferably running in the horizontal direction.

6. Device according to any of the preceding claims, **characterised in that** the inclination of the bearing face (34) is at least 1°, in particular at least 1.5°, in particular at least 2°, preferably and at most 5°, in particular at most 4°, in particular at most 3° with respect to the horizontal direction (21).

7. Device according to any of the preceding claims, **characterised in that** the bearing portion (12) has two bearing faces (34), preferably with an identical inclination, on opposite sides of the supporting portion (14) .

8. Device according to any of the preceding claims, **characterised in that** the bearing portion (12) comprises a frame structure (38), in particular made of C-shaped profiles.

9. Device according to any of the preceding claims, **characterised in that** the bearing face(s) (34) has or have an angle ε of 90° to an outer contour (54) of the supporting portion (14).

## Revendications

1. Dispositif (10) pour le transport et/ou le stockage de marchandises (52), notamment en forme de plaque, comprenant une section de dépose (12) qui s'étend sensiblement horizontalement et comprenant une section de soutien (14) qui s'étend sensiblement verticalement, dans lequel la section de soutien (14) présente une zone d'accueil (28) destinée à accueillir une section de soutien identique supplémentaire (14) d'un dispositif supplémentaire (10), dans lequel la section de soutien (14) et la zone d'accueil (28) sont respectivement configurées de telle sorte qu'elles s'effilent dans la direction verticale (22) à partir de la section de dépose (12),et dans lequel la section de dépose (12) présente une surface de dépose (34) qui s'étend de manière inclinée par rapport à la direction horizontale (21) vers la section de soutien (14), **caractérisé en ce que** la section de soutien (14) présente deux éléments de pilier (16, 18) qui sont d'une construction identique et sont agencés de manière à pouvoir tourner l'un par rapport à l'autre sur 180° autour de la direction verticale (22), **en ce que** les éléments de pilier (16, 18) comprennent chacun un profil en C (24) qui s'effile dans la direction verticale (22), et **en ce que** les éléments de pilier (16, 18) sont inclinés l'un vers l'autre et par rapport à la section de dépose (12).

2. Dispositif selon la revendication 1, **caractérisé en ce que** l'effilement (β) du profil en C est d'au moins 1°, en particulier d'au moins 1,5°, en particulier d'au moins 2°, de préférence d'au plus 5°, en particulier d'au plus 4°, en particulier d'au plus 3°, par rapport à la direction verticale (22).

3. Dispositif selon l'une quelconque des revendications précédentes, **caractérisé en ce que** l'inclinaison (α) des éléments de pilier (16, 18) est d'au moins 1°, notamment d'au moins 1,5°, en particulier d'au moins 2°, de préférence d'au plus 5°, en particulier d'au plus 4°, en particulier d'au plus 3°, par rapport à la direction verticale (22).

4. Dispositif selon l'une quelconque des revendications précédentes, **caractérisé en ce que** les éléments de pilier (16, 18) sont agencés sur des côtés transversaux opposés (45) de la section de dépose (12).

5. Dispositif selon l'une quelconque des revendications précédentes, **caractérisé en ce que** les éléments de pilier (16, 18) sont reliés l'un à l'autre par l'intermédiaire d'une entretoise (20) qui s'étend de préférence dans la direction horizontale.

6. Dispositif selon l'une quelconque des revendications précédentes, **caractérisé en ce que** l'inclinaison de la surface de dépose (34) est d'au moins 1°, en particulier d'au moins 1,5°, en particulier d'au moins 2°, de préférence d'au plus 5°, en particulier d'au plus 4°, en particulier d'au plus 3°, par rapport à la direction horizontale (21).

7. Dispositif selon l'une quelconque des revendications précédentes, **caractérisé en ce que** la section de dépose (12) présente deux surfaces de dépose (34), s'étendant de préférence avec une inclinaison identique, sur des côtés opposés de la section de soutien (14).

8. Dispositif selon l'une quelconque des revendications précédentes, **caractérisé en ce que** la section de dépose (12) présente une structure de cadre (38), en particulier des profils en C.

9. Dispositif selon l'une quelconque des revendications précédentes, **caractérisé en ce que** la ou les surfaces de dépose (34) s'étendent selon un angle ε de 90° par rapport à un contour extérieur (54) de la section de soutien (14).
